# EUROPÄISCHE PATENTSCHRIFT

(11) **EP 1 471 480 B1**
(45) Veröffentlichungstag und Bekanntmachung des Hinweises auf die Patenterteilung: **27.04.2011**
(21) Anmeldenummer: 04001422.7
(22) Anmeldetag: 23.01.2004
(51) Int. Cl.: G08C 19/00

(54) **Vorrichtung zur Erfassung oder zur Beeinflussung einer physikalischen Grösse**
Device for detecting or influencing a physical quantity
Dispositif pour détecter ou influencer d'une grandeur physique

(30) Priorität: 12.04.2003 DE 10316885
(43) Veröffentlichungstag der Anmeldung: 27.10.2004
(73) Patentinhaber: ABB AG, 68309 Mannheim (DE)
(72) Erfinder: Rüdiger, Werner, Dipl.-Ing., 64367 Mühltal (DE); Andres, Berthold, Dr., 63599 Biebergemünd (DE); Ohland, Michael, 65835 Liederbach (DE)

(56) Entgegenhaltungen:
- WO-A-94/11851
- DE-U1- 20 101 751

## Beschreibung

Die Erfindung betrifft eine Vorrichtung zur Erfassung oder Beeinflussung einer physikalischen Größe und zur Kommunikation mit einer zentralen Prozesssteuereinheit, wobei die Vorrichtung eine Baugruppe mit Sensor und/oder Aktor sowie eine Prozesselektronik enthält, gemäß Oberbegriff des Patentanspruches 1.

Sensoren dienen der Aufnahme einer physikalischen Größe, hingegen dienen Aktoren der Beeinflussung einer physikalischen Größe. Sensoren und Aktoren werden beispielsweise in der Automatisierungstechnik eingesetzt. Sensoren nehmen eine physikalische Größe auf und formen diese in ein analoges Messsignals um, ein Aktor wandelt eine Steuergröße in eine andere physikalische Größe um, bspw. in einen Druck einer Pumpe, Stärke eines Magnetfeldes oder eine Drehzahl eines Motors. Das vom Sensor abgegebene analoge Messsignal wird über eine Schnittstelle zu einer zentralen Prozesssteuereinheit zur Verarbeitung übertragen. Aufgrund der vielen unterschiedlichen Arten von Sensoren sind die analogen Messsignale auch sehr unterschiedlich. In bisher bekannten Prozesssystemen wird die Verarbeitung der Messsignale zentral vorgenommen. Die analogen Messsignale der unterschiedlichen Sensoren werden einer zentralen Verarbeitungseinheit zugeführt.

Aktoren wandeln eine zugeführte Steuergröße in eine andere physikalische Größe um. Dabei wird dem Aktor eine Steuergröße zugeführt, die über ein Stellglied des Aktors die zu beeinflussende physikalische Größe beeinflusst. Auch bei Aktoren gibt es sehr viele unterschiedliche Arten, die alle einer unterschiedlichen Ansteuerung bedürfen. Auch hier ist es bisher nur bekannt, die Anpassung an die spezielle Aktorart zentral vorzunehmen und die angepasste analoge Steuergröße dem im Prozessfeld angeordneten Aktor zuzuführen.

Die der zentralen Prozessteuerung zugeführten analogen Messsignale werden von einem dort angeordneten A/D-Umwandler in ein digitales Messsignal umgewandelt. Sowohl die sensorspezifische Anpassung, als auch die applikationsspezifische Bearbeitung der Messsignale wird zentral vorgenommen. Die sensorspezifische Anpassung umfasst beispielsweise das Anwenden sensorspezifischer Linearisierungsfaktoren, Kalibrierungsfaktoren oder von Korrekturfaktoren etc.

Die applikationsspezifische Bearbeitung umfasst beispielsweise ein Ausführen eines Signalverarbeitungsalgorithmus, eine Normung oder Filterung oder ein Umrechnen des Messsignals mittels Hilfsgrößen, eine Überwachung von Grenzwertbereichen, das Einstellen eines Autorange und Grenzwertüberwachungsfunktionen.

Ebenso ist es für die Aktoren erforderlich, in der Prozesssteuerung eine Schnittstelle für jeden Aktor anzuordnen. Die aktorspezifisch und auch applikationsspezifisch bearbeitete Steuergröße wird von dieser Schnittstelle in eine analoge Steuergröße gewandelt und zu dem jeweiligen Aktor übertragen.

Die Übertragung analoger Signale ist sehr aufwendig und schlecht zu standardisieren. Die bisher bekannten Schnittstellen zur Umwandlung der analog aufgenommenen Messsignale in digitale Messsignale sind sensorspezifisch, so dass sich neue Sensoren nur mit erheblichem Aufwand in ein derartiges System einfügen lassen. Der Aufwand einen neuen Sensor über eine Schnittstelle an die zentrale Prozesssteuerung anzupassen ist erheblich. Für Aktoren gilt ähnliches.

Bisher ist es deshalb nur möglich, den kompletten Sensor bzw. Aktor mit Schnittstelle auszutauschen oder den Sensor bzw. Aktor aufwendig an die Schnittstelle zur Prozesssteuerung anzupassen. Weiter ist nachteilig, dass nach der sensorspezifischen Einbindung die Verwaltung der Eigenschaften des Sensors zentral in der Prozesssteuerung vorgenommen wird. In bekannten Analyse- oder Sensoreinrichtungen werden die Sensor- oder Aktorspezifischen Daten in der Steuereinrichtung des Systems abgelegt. Beim Konzept der Vereinheitlichung einer Verarbeitungselektronik für verschiedene Sensoren ist dies eher hinderlich, weil sensorspezifische Daten, wie beispielsweise auch Kalibrierdaten sehr sensorindividuell sind.

Aus der WO94111851 ist ein Hardwareaufbau und die Ansteuerung eines Telemetrie-Bausteins zur Datenübertragung bekannt. Dabei erfolgt lediglich eine Aufteilung der Daten in Applikation und Sensor. Die technischen Daten werden aber nicht getrennt abgelegt. Die dort beschriebene Schnittstelle S3 stellt nur sicher, dass System 1 und System 2 nicht synchron arbeiten müssen. Aus der DE 201 01 751 U1 offenbart, dass alle technischen Parameter an einer Stelle gespeichert werden, wobei es gibt keine Unterscheidung der Parameter in Applikation und Sensor gibt.

Der Erfindung liegt daher die Aufgabe zugrunde, die gattungsgemäße Vorrichtung und das Verfahren zum Betrieb desselben weiterzubilden, dass die Wartung aber auch die Austauschbarkeit verschiedener Sensoren erleichert wird, und das System ggfs sogar leichter auf einen neuen Anwendungsfall appliziert werden kann.

Diese Aufgabe wird im Hinblick auf eine Vorrichtung erfindungsgemäß durch die Merkmale des Anspruches 1 gelöst.

Die jeweils rückbezogenen Ansprüche geben vorteilhafte Weiterbildungen wieder.

Im Hinblick auf ein Verfahren wird die Aufgabe erfindungsgemäß durch die Merkmale des Anspruches 20 gelöst. Eine weitere vorteilhafte Ausgestaltung ist in dem abhängigen Anspruch 21 angegeben.

Der Erfindung liegt der Gedanke zugrunde, dass die Sensor/Aktor-Baugruppe sensor-bzw aktomahe Datenspeichermittel enthält auf dem lediglich die sensor- bzw aktorspezifischen Daten abgespeichert sind, und die Prozessorelektronik eigene Datenspeichermittel enthält, auf denen lediglich die gerätespezifischen Applikationsdaten gespeichert sind. Dadurch werden sensor-/aktorspezifische Daten physisch von den Prozessorspezifischen Daten getrennt. Die Sensor- oder Aktordaten werden sensor- oder aktornah als individuelle nur die jeweilige Baugruppe betreffende Informationsdaten dort abgespeichert und physisch getrennt von den applikations- und anwendungsspezifischen Daten die auf der Prozessorkarte abgespeichert werden. D.h. die Funktionalität ist so getrennt, dass der Sensor nur die sensorspezifischen Daten, die Przessorkarte nur die appliaktionsspezifischen Daten hält.

In der erfindungsgemäßen Vorrichtung mit einem Sensormodul ist dazu neben dem Sensormodul noch eine Anpassungs- und Übertragungsvorrichtung angeordnet. Die Anpassungs- und Übertragungsvorrichtung umfasst wenigstens einen A/D-Umwandler, der das analoge Messsignal in ein digitales Messsignal umwandelt. Weiter wird in der Anpassungs- und Übertragungsvorrichtung das digitalisierte Messsignal zur Übertragung über eine Schnittstelle angepasst. Dies kann beispielsweise die Verstärkung auf einen standardisierten Pegel und die Einbindung des digitalen Messsignals in ein standardisiertes Übertragungsprotokoll umfassen.

In der erfindungsgemäßen Vorrichtung mit einem Aktormodul ist ein D/A-Umwandler vorgesehen. Die digitale Steuergröße wird über das Bussystem zugeführt und in der Anpassungs- und Übertragungsvorrichtung in eine analoge Steuergröße umgewandelt. Diese wird dann im Aktormodul einem Stellgerät zugeführt, der ein Stellglied antreibt, welches die zu beeinflussende physikalische Größe beeinflusst. Dadurch kann die Steuergröße über standardisierte Bussysteme von der zentralen Prozessteuereinheit übertragen werden und in der Anpassungs- und Übertragungsvorrichtung an das entsprechende Aktormodul angepasst werden.

In einer vorteilhaften Ausgestaltung der Erfindung ist in der Anpassungs- und Übertragungsvorrichtung eine Speichervorrichtung angeordnet, in der spezifische Daten des Sensor- bzw. Aktormoduls speicherbar sind. Weiter ist ein Controller angeordnet, der bei einem Sensormodul zur Anpassung des digitalisierten Messsignals bzw. bei einem Aktormodul zur Anpassung der digitalen Steuergröße mittels der spezifischen Daten des Sensor-/Aktormoduls aus der Speichervorrichtung vorgesehen ist. Dadurch erreicht man, dass eine Vorverarbeitung bereits in der Nähe des Sensor- bzw. Aktormoduls vorgenommen werden kann. Somit können erfindungsgemäße Vorrichtungen einfach an bestehende Bussysteme angeschlossen werden, ohne dass es erforderlich ist, eine Schnittstelle zu entwickeln, die speziell an dieses Sensor-/Aktormodul angepasst ist. Die Vorrichtung umfasst daher erfindungsgemäß sowohl das Sensor-/Aktormodul als auch die Anpassungs- und Übertragungseinrichtung. Diese sind vorzugsweise in einem gemeinsamen Gehäuse integriert und weisen eine gemeinsame Stromversorgung auf.

In einer vorteilhaften Ausgestaltung der Erfindung ist vorgesehen, dass die Anpassungs- und Übertragungseinrichtung unterschiedliche Schnittstellenformate aufweist. Somit wird gewährleistet, dass die Vorrichtung in verschiedene Bussysteme eingebunden werden kann.

In einer weiteren vorteilhaften Ausgestaltung der Erfindung ist vorgesehen, dass eine applikationsspezifische Anpassung des digitalisierten Messsignals oder der digitalisierten Steuergröße in der zentralen Prozesssteuereinheit vorgenommen wird. Dadurch lassen sich Auswertungen der aufgenommenen Messsignale zentral vornehmen, ohne dass die Vorrichtung mit aufwendigen Berechnungen belastet wird. Ebenso kann eine besondere Anlaufsteuerung eines Motors in der Prozessteuerung vorgenommen werden, so dass in der Anpassungs- und Übertragungseinrichtung beim Aktormodul nur noch eine Anpassung an das spezielle Aktormodul und die Umwandlung in eine analoge Steuergröße vorgenommen werden.

In der Anpassungs- und Übertragungseinrichtung kann bei einem Sensormodul das digitalisierte Messsignal mit den gespeicherten sensorspezifischen Daten an unterschiedliche Schnittstelleneinrichtungen bzw. -formate angepasst werden. Dies gewährleistet, dass die erfindungsgemäße Vorrichtung durch entsprechende Programmierung des Controllers bzw. Speicherung der entsprechenden Protokolldaten über unterschiedliche Schnittstellenformate oder Protokolle eingebunden werden kann. Dazu werden beim Einbau der Vorrichtung die erforderlichen Algorithmen und Daten in die Anpassungs- und Übertragungseinrichtung übertragen, so dass diese sensor- bzw. aktorspezifischen Daten nach der Digitalisierung des Messsignals auf das Messsignal oder der Zuführung der digitalen Steuergröße auf die Steuergröße angewendet werden können.

Die Anpassung kann beispielsweise eine Kalibrierung, Linearisierung des digitalen Messsignals oder der Steuergröße oder die Anwendung eines sensor- bzw. aktorspezifischen Korrekturfaktors umfassen. Weiter kann das Messsignal mit in der Speichervorrichtung gespeicherten Vergleichswerten verglichen werden und somit Anfangswerte, die außerhalb des erwarteten Messbereichs liegen, vor der Übertragung verworfen werden und eine Übertragung der Messsignale erst dann erfolgt, wenn der Sensor sich eingepegelt hat.

Weiter können in der erfindungsgemäßen Vorrichtung in der Anpassungs- und Übertragungsvorrichtung wartungsrelevante Daten des Sensor/Aktormoduls aufgenommen, gespeichert und zur Prozesssteuereinheit übertragen werden.

Durch die erfindungsgemäße Ausgestaltung wird es ermöglicht, dass Sensor- oder Aktormodule komplett als Ersatzteile ausgetauscht werden können, da die wichtigen Informationen, wie Stellgrößen, Kalibrierwerte, Linearisierungsfunktionen, Korrekturfaktoren für Druck und Temperatur in der Anpassungs- und Übertragungseinrichtung gespeichert sind. Durch die baugruppenspezifische Speicherung in der erfindungsgemäßen Vorrichtung ist keine Anpassung der Sensormodule im Prozessfeld erforderlich. Die applikationsspezifischen Daten können in der Prozesssteuereinheit verändert werden. Somit wird der Hardwareaufwand für die Vorrichtung niedrig gehalten und trotzdem eine standardisierte Übertragung ermöglicht.

Die Aufgabe wird auch mit einem Verfahren zur Anpassung und Übertragung von aufgenommenen physikalischen Größen oder zur Anpassung von übertragenen Steuergrößen zur Beeinflussung von physikalischen Größen gelöst, bei dem eine physikalische Größe von einem Sensormodul aufgenommen und in ein analoges Messsignal umgeformt wird und sensornah digitalisiert und sensorspezifisch angepasst und zur Übertragung über unterschiedliche Schnittstellen angepasst wird bzw. bei dem eine über ein Bussystem zugeführte Steuergröße aktornah mittels gespeicherter aktorspezifischer Daten an ein Aktormodul angepasst und in einer analoge Steuergröße gewandelt wird, die einem Stellglied eines Aktormoduls zugeführt wird, das in Abhängigkeit der Steuergröße die physikalische Größe beeinflusst.

Nachfolgend wird die Erfindung an Hand eines Ausführungsbeispiels näher erläutert, das in der Zeichnung in schematische Weise dargestellt ist. Die einzige Figur zeigt ein Blockschaltbild einer erfindungsgemäßen Vorrichtung und deren Anschluss an eine Prozesssteuereinheit.

Dargestellt sind die Vorrichtungen 10, 30, die über ein Bussystem 18 an eine Prozesssteuereinheit 16 angeschlossen sind. Die Vorrichtung 10 umfasst ein Sensormodul 12 und eine Anpassungs- und Übertragungseinrichtung 14. In der Anpassungs- und Übertragungseinrichtung 14 ist ein A/D-Umwandler 142 angeordnet. Weiter sind eine Speichervorrichtung 148 und ein Controller 144 angeordnet. Die Vorrichtung 10 ist über eine Schnittstelle 146 mit dem Bussystem 18 verbunden.

Die Vorrichtung 30 umfasst ein Aktormodul 32, welches hier beispielsweise als Motor ausgeführt ist. Das Aktormodul 32 ist mit einer Anpassungs- und Übertragungseinrichtung 34 gekoppelt. Diese Anpassungs- und Übertragungseinrichtung 34 umfasst eine D/A-Umwandlung 342, des weiteren sind die gleichen Komponenten (Speichervorrichtung 348, Controller 344 und Schnittstelle 346) enthalten, wie bei der Vorrichtung 10 mit dem Sensormodul 12.

Beide Vorrichtungen 10, 30 sind über das Bussystem 18 mit der zentralen Prozesssteuereinheit 16 verbunden. Diese Prozesssteuereinheit 16 umfasst einen Prozessor 20 und Schnittstellenkarten 24 und 22 zur Anbindung der Vorrichtungen 10, 30 an die Prozesssteuereinheit 16.

Im Folgenden wird die Funktionsweise der Vorrichtungen 10, 30 in Zusammenhang mit der Prozesssteuerung 16 beschrieben.

Das Sensormodul 12 nimmt eine physikalische Größe auf und wandelt diese in ein analoges Messsignal um. Dieses analoge Messsignal wird der A/D-Umwandlung 142 zugeführt, in der es in ein digitales Messsignal umgewandelt wird. Dieses digitale Messsignal wird im Controller 144 vorverarbeitet. Beispielsweise wird es an ein Übertragungsprotokoll zur Übertragung über die Schnittstelle 146 und das Bussystem 18 angepasst. Die Speichervorrichtung 148 enthält sensorspezifische Daten. Der Controller 144 gibt das digitale vorverarbeitete Messsignal an die Schnittstelle 146 weiter. Der Controller 144 kann auch die Umwandlungsgenauigkeit des A/D-Umwandler beeinflussen. Die sensorspezifische Daten in der Speichervorrichtung 148 können beispielsweise sensorspezifische Linearisierungsfaktoren eines Infrarotsensors, Kalibrierfunktionen und Responsefaktoren eines Flammenionisationsdetektors, Druckkorrekturfaktoren von paramagnetischen Sauerstoffsensoren, Querempfindlichkeitskorrekturfaktoren für Begleitgase, Füllgaskonzentrationen von Kalibrierküvetten oder Dekadenspannungen eines Zirkonoxidsensors umfassen. Alle Daten die sensorspezifisch sind, können in der Speichervorrichtung 148 abgespeichert werden. Somit lässt sich vor der Übertragung zur Prozessteuereinheit 16 eine Vorverarbeitung vornehmen. Weiter können in der Speichervorrichtung 148 sensorspezifische Wartungsinformationen, beispielsweise Betriebsstundenzähler, Lampenintensität, Drehgeschwindigkeiten von Filterrädern, Driften von Empfindlichkeiten und Offsetwerten abgespeichert werden.

Über die digitale Schnittstelle kann eine erfindungsgemäße Vorrichtung einfach in ein bestehendes standardisiertes Bussystem eingebunden werden. Dazu müssen nur die sensorspezifischen Daten in der Anpassungs- und Übertragungseinrichtung eingestellt und gespeichert werden.

Die applikationsspezifische Funktionalität ist auf der Schnittstellenkarte 22 oder 24 in der Prozesssteuereinheit 16 realisiert. Da sich das digitalisierte vorverarbeitete Messsignal einfach über das Bussystem 18 übertragen lässt, kann in der Prozesssteuereinheit 16, wo wesentlich höhere Rechen- und Speicherleistung zur Verfügung steht, die Verarbeitung des Messsignals vorgenommen werden. Hier werden beispielsweise Messbereichsumfänge und Autorange festgelegt, Signalverarbeitungsalgorithmen abgearbeitet, Hilfsgrößen verrechnet, Querempfindlichkeitskorrekturen von mehreren digitalen Sensoren angewendet, Grenzwertüberwachungsfunktionen und Ablaufsteuerungen für automatische Kalibrierungen nach vorgegebener Betriebsstundenanzahl und die Speicherung von Werteverläufen über längere Zeiträume durchgeführt.

Bei einem Aktormodul 32 wird der Vorrichtung 30 über das Bussystem 18 eine digitale Steuergröße zugeführt. Diese wird in der Anpassungs- und Übertragungseinheit 34 mittels des Controllers 344 und der Speichervorrichtung 348 an das spezifische Aktormodul angepasst. Es wird einerseits von dem D/A-Umwandler 342 in eine analoge Steuergröße umgewandelt. Andererseits werden im dargestellten Ausführungsbeispiel beispielsweise motorspezifische Kenngrößen auf die digitale Steuergröße angewendet oder der Steuergröße wird ein aktorspezifischer Offsetwert hinzugefügt.

Wichtig ist hierbei wiederum dass es sensor- und aktornahe 148 und 348 gibt, auf denen ausschließlich sensor- oder aktorspezifische Daten abgelegt sind. Diese sind dort und nicht im Prozessor oder Speicher des Prozessors abgelegt.

Der Prozessor 20 enthält somit eigene Speichermittel auf denen jedoch nur anwendungs- also applikationsspezifische Daten abgelegt sind. Diese betreffen nur den Betriebsmodus oder die die Auswertung als solche.

Applikationsdaten und Sensor- bzw Aktordaten sind somit physisch voneinander getrennt.

### Bezugszeichenliste

- 10: Vorrichtung
- 12: Sensormodul
- 14: Anpassungs- und Übertragungseinrichtung für Sensormodul 12
- 16: Prozessteuereinheit
- 18: Bussystem
- 20: Prozessor
- 22: Schnittstellenkarten für Sensormodul 12
- 24: Schnittstellenkarten für Aktormodul 32
- 30: erfindungsgemäße Vorrichtung
- 32: Aktormodul
- 34: Anpassungs- und Übertragungseinrichtung für Aktormodul 32
- 142: A/D-Umwandler für Sensormodul 12
- 144: Controller für Sensormodul 12
- 146: Schnittstelle für Sensormodul 12
- 148: Speichervorrichtung für Sensormodul 12
- 342: D/A-Umwandler für Aktormodul 32
- 344: Controller für Aktormodul 32
- 346: Schnittstelle für Aktormodul 32
- 348: Speichervorrichtung für Aktormodul 32

## Patentansprüche

1. Vorrichtung (10, 30) zur Erfassung oder Beeinflussung einer physikalischen Größe und zur Kommunikation mit einer zentralen Prozesssteuereinheit, wobei die Vorrichtung eine Baugruppe mit Sensor und/oder Aktor sowie eine Prozesselektronik enthält,
**dadurch gekennzeichnet,**
**dass** die Sensor- oder Aktor-Baugruppe (12) bzw (14) jeweils gesondert sensor-bzw aktornahe Datenspeichermittel (148, 348) enthält auf dem lediglich die sensor bzw aktorspezifischen Daten abgespeichert sind, und die Prozessorelektronik (16) gesondert eigene Datenspeichermittel enthält, auf denen lediglich die gerätespezifischen Applikationsdaten gespeichert sind, derart dass Sensor- bzw Aktordaten von den Prozessdaten physisch getrennt sind.

2. Vorrichtung nach Anspruch 1,
**dadurch gekennzeichnet,**
**dass** zur Erfassung oder zur Beeinflussung einer physikalischen Größe und zur Kommunikation die Sensor- oder Aktor-Baugruppe mit einer zentralen, über ein Bussystem (18) verbundenen Prozesselektronik (16) verbunden ist.

3. Vorrichtung nach Anspruch 1 oder 2,
**dadurch gekennzeichnet,**
**dass** in der Vorrichtung (10) eine erfasste physikalische Größe von einer Anpassungs- und Übertragungseinrichtung (14) digitalisierbar und über eine digitale Schnittstelle (146) übertragbar ist, bzw. der Vorrichtung (30) eine digitale Steuergröße über die Schnittstelle (346) zuführbar ist und in der Anpassungs- und Übertragungseinrichtung (34) an das Aktormodul (32) anpassbar ist und in eine analoge Steuergröße wandelbar ist.

4. Vorrichtung nach einem der vorhergehenden Ansprüche,
**dadurch gekennzeichnet,**
**dass** bei einem Sensormodul (12) in der Anpassungs- und Übertragungseinrichtung (14) wenigstens ein A/D-Umwandler (142) angeordnet ist, dem das analoge Messsignal zuführbar ist und der eine Digitalisierung des Messsignals vornimmt und bei dem das digitale Messsignal über eine Schnittstelle (146) dem Bussystem (18) zuführbar ist.

5. Vorrichtung nach nach einem der vorhergehenden Ansprüche,
**dadurch gekennzeichnet,**
**dass** bei einem Aktormodul (32) in der Anpassungs- und Übertragungseinrichtung (34) ein D/A-Umwandler (342) angeordnet ist, dem eine über eine Schnittstelle (346) zugeführte digitale Steuergröße zur Umwandlung in die analoge Steuergröße zuführbar ist.

6. Vorrichtung nach einem der vorhergehenden Ansprüche,
**dadurch gekennzeichnet,**
**dass** in der Anpassungs- und Übertragungsvorrichtung (14, 34) eine Speichervorrichtung (348, 148) angeordnet ist, in der spezifische Daten des Sensor- bzw. Aktormoduls (12, 32) speicherbar sind und in der ein Controller (144, 344) angeordnet ist, der bei einem Sensormodul (12) zur Anpassung des digitalisierten Messsignals bzw. bei einem Aktormodul (32) zur Anpassung der digitalen Steuergröße mittels der spezifischen Daten des Sensor-/Aktormoduls (12, 32) aus der Speichervorrichtung (348, 148) vorgesehen ist.

7. Vorrichtung nach einem der vorhergehenden Ansprüche,
**dadurch gekennzeichnet,**
**dass** das die Anpassungs- und Übertragungsvorrichtung (14, 34) mit der digitalen Schnittstelle (146, 346) in direkter Umgebung des Sensor- bzw. Aktormoduls (12, 32) angeordnet ist.

8. Vorrichtung nach einem der vorhergehenden Ansprüche,
**dadurch gekennzeichnet,**
**dass** das Sensor- bzw. Aktormodul (12, 32) mit der Anpassungs- und Übertragungsvorrichtung (14, 34) in einem Gehäuse integriert sind.

9. Vorrichtung nach einem der vorhergehenden Ansprüche,
**dadurch gekennzeichnet,**
**dass** das Sensor- bzw. Aktormodul (12, 32) und die Anpassungs- und Übertragungsvorrichtung (14, 34) eine gemeinsame Stromversorgung aufweisen.

10. Vorrichtung nach einem der vorhergehenden Ansprüche,
**dadurch gekennzeichnet,**
**dass** die Vorrichtung (10, 30) mehrere unterschiedliche Schnittstelleneinrichtungen (146, 346) zur Verbindung mit unterschiedlichen Bussystemen (18) oder zur Benutzung unterschiedlicher Protokolle und/oder externen Bedien- und Steuergeräten aufweist.

11. Vorrichtung nach einem der vorhergehenden Ansprüche,
**dadurch gekennzeichnet,**
**dass** mittels der Anpassungs- und Übertragungsvorrichtung (14, 34) eine sensor-/aktormodulspezifische Anpassung des digitalisierten Messsignals bzw. der digitalisierten Steuergröße erreichbar ist.

12. Vorrichtung nach einem der vorhergehenden Ansprüche,
**dadurch gekennzeichnet,**
**dass** eine applikationsspezifische Anpassung des digitalisierten Messsignals oder der digitalisierten Steuergröße in der zentralen Prozesssteuereinheit (16) vornehmbar ist.

13. Vorrichtung nach einem der vorhergehenden Ansprüche,
**dadurch gekennzeichnet,**
**dass** bei einem Sensormodul (12) das digitalisierte Messsignal mittels in der Anpassungs- und Übertragungsvorrichtung (14) gespeicherter sensorspezifischer Daten an unterschiedliche Schnittstelleneinrichtungen (146) anpassbar ist.

14. Vorrichtung nach einem der vorhergehenden Ansprüche,
**dadurch gekennzeichnet,**
**dass** bei einem Aktormodul (32) die über eine Schnittstelle (346) zugeführte digitale Steuergröße in der Anpassungs- und Übertragungsvorrichtung (34) mittels der gespeicherten aktorspezifischen Daten an unterschiedliche Aktormodule anpassbar ist.

15. Vorrichtung nach einem der vorhergehenden Ansprüche,
**dadurch gekennzeichnet,**
**dass** eine Kalibrierung des digitalisierten Messsignals oder der digitalen Steuergröße mittels der sensor-/aktormodulspezifischen Anpassung vorgesehen ist.

16. Vorrichtung nach einem der vorhergehenden Ansprüche,
**dadurch gekennzeichnet,**
**dass** eine Linearisierung des digitalisierten Messsignals oder der digitalen Steuergröße mittels der sensor-/aktormoduispezifischen Anpassung vorgesehen ist.

17. Vorrichtung nach einem der vorhergehenden Ansprüche,
**dadurch gekennzeichnet,**
**dass** auf das digitalisierte Messsignal oder die digitale Steuergröße eine sensor-/aktormodulspezifischen Anpassung mittels eines Korrekturfaktors anwendbar ist.

18. Vorrichtung nach einem der vorhergehenden Ansprüche,
**dadurch gekennzeichnet,**
**dass** das digitalisierte Messsignal oder die digitale Steuergröße mit in der Speichervorrichtung (148, 348) gespeicherten Vergleichswerten vergleichbar sind.

19. Vorrichtung nach einem der vorhergehenden Ansprüche,
**dadurch gekennzeichnet,**
**dass** die Anpassungs- und Übertragungsvorrichtung (14, 34) wartungsrelevante Daten des Sensor/Aktormoduls (12, 32) aufnimmt, speichert und zur Prozesssteuereinheit (16) überträgt.

20. Verfahren zum Betrieb eines Analysesystemes,
bei welchem der In einem sensomahen/aktomahen Speicher individuelle spezifische Sensor- bzw Aktordaten abgelegt sind, und in einer prozessomahen Speicher oder auf einer Prozessorkarte die Applikations- und Funktionsdaten des Gesamtsystemes abgelegt sind, derart, dass Sensor/Aktordaten physisch von den Applikationdaten des Systems physisch getrennt gespeichert werden, bei dem eine physikalische Größe von einem Sensormodul (12) aufgenommen und in ein analoges Messsignal umgeformt wird und sensomah digitalisiert und sensorspezifisch angepasst und zur Übertragung über unterschiedliche Schnittstellen angepasst wird bzw. bei dem eine über ein Bussystem (18) zugeführte Steuergröße mittels gespeicherter aktorspezifischer Daten an ein Aktormodul (32) angepasst und in einer analoge Steuergröße gewandelt wird, die einem Stellglied eines Aktormoduls (32) zugeführt wird, das in Abhängigkeit der Steuergröße die physikalische Größe beeinflusst,

## Claims

1. Device (10, 30) for detecting or influencing a physical quantity and for communicating with a central process control unit, the device containing an assembly with a sensor and/or actuator and process electronics, **characterized in that** the sensor or actuator assembly (12) or (14), respectively, in each case separately contains data storage means (148, 348) close to the sensor or actuator, on which only the sensor- or actuator-specific data are stored, and the processor electronics (16) separately contain their own data storage means, on which only the device-specific application data are stored, in such a manner that sensor or actuator data are physically separated from the process data.

2. Device according to Claim 1, **characterized in that** for detecting or for influencing a physical quantity and for communicating, the sensor or actuator assembly is connected to central process electronics (16) connected via a bus system (18).

3. Device according to Claim 1 or 2, **characterized in that** in the device (10), a detected physical quantity can be digitized by an adaptation and transmission device (14) and transmitted via a digital interface (146) or a digital controlled variable can be supplied to the device (30) via the interface (346) and can be adapted to the actuator module (32) in the adaptation and transmission device (34) and converted into an analogue controlled variable.

4. Device according to one of the preceding claims, **characterized in that** in a sensor module (12), in the adaptation and transmission device (14), at least one A/D convertor (142) is arranged to which the analogue measurement signal can be supplied and which carries out a digitization of the measurement signal and in which the digital measurement signal can be supplied to the bus system (18) via an interface (146).

5. Device according to one of the preceding claims, **characterized in that** in an actuator module (32), in the adaptation and transmission device (34), a D/A convertor (342) is arranged to which a digital controlled variable supplied via an interface (346) can be supplied for conversion into the analogue controlled variable.

6. Device according to one of the preceding claims, **characterized in that** in the adaptation and transmission device (14, 34), a storage device (348, 148) is arranged in which specific data of the sensor or actuator module (12, 32) can be stored and in which a controller (144, 344) is arranged which, in a sensor module (12), is provided for adaptation of the digitized measurement signal or in an actuator module (32) is provided for adaptation of the digital controlled variable by means of the specific data of the sensor/actuator module (12, 32) from the storage device (348, 148).

7. Device according to one of the preceding claims, **characterized in that** the adaptation and transmission device (14, 34) with the digital interface (146, 346) is arranged in the immediate vicinity of the sensor or actuator module (12, 32).

8. Device according to one of the preceding claims, **characterized in that** the sensor or actuator module (12, 32) with the adaptation and transmission device (14, 34) are integrated in one housing.

9. Device according to one of the preceding claims, **characterized in that** the sensor or actuator module (12, 32) and the adaptation and transmission device (14, 34) have a common power supply.

10. Device according to one of the preceding claims, **characterized in that** the device (10, 30) has a number of different interface devices (146, 346) for connection to different bus systems (18) or for using different protocols and/or external operating and control devices.

11. Device according to one of the preceding claims, **characterized in that** by means of the adaptation and transmission device (14, 34), a sensor-/actuator- module-specific adaptation of the digitized measurement signal or of the digitized controlled variable, respectively, can be achieved.

12. Device according to one of the preceding claims, **characterized in that** an application-specific adaptation of the digitized measurement signal or of the digitized controlled variable can be carried out in the central process control unit (16).

13. Device according to one of the preceding claims, **characterized in that** in a sensor module (12), the digitized measurement signal can be adapted to different interface devices (146) by means of sensor- specific data stored in the adaptation and transmission device (14).

14. Device according to one of the preceding claims, **characterized in that** in an actuator module (32), the digital controlled variable supplied by an interface (346) can be adapted to different actuator modules by means of the stored actuator-specific data in the adaptation and transmission device (34).

15. Device according to one of the preceding claims, **characterized in that** a calibration of the digitized measurement signal or of the digital controlled variable by means of the sensor-/actuator-module- specific adaptation is provided.

16. Device according to one of the preceding claims, **characterized in that** linearization of the digitized measurement signal or of the digital controlled variable by means of the sensor-/actuator-module- specific adaptation is provided.

17. Device according to one of the preceding claims, **characterized in that** a sensor-/actuator-module- specific adaptation by means of a correction factor can be applied to the digitized measurement signal or the digital controlled variable.

18. Device according to one of the preceding claims, **characterized in that** the digitized measurement signal or the digital controlled variable can be compared with reference values stored in the storage device (148, 348).

19. Device according to one of the preceding claims, **characterized in that** the adaptation and transmission device (14, 34) receives, stores and transmits through the process control unit (16) maintenance-related data of the sensor/actuator module (12, 32).

20. Method for operating an analysis system, in which individual specific sensor or actuator data are stored in a memory close to the sensor/actuator and the application and functional data of the total system are stored in a memory close to the processor or on a processor card, in such a manner that sensor/actuator data are stored physically separate from the application data of the system, in which a physical quantity is picked up by a sensor module (12) and transformed into an analogue measurement signal and digitized close to the sensor and adapted sensor- specifically and adapted for transmission via different interfaces or in which a controlled variable supplied via a bus system (18) is adapted to an actuator module (32) by means of stored actuator-specific data and is converted into an analogue controlled variable which is supplied to a controlling element of an actuator module (32) which influences the physical quantity in dependence on the controlled variable.

## Revendications

1. Dispositif (10, 30) pour détecter ou influencer une grandeur physique et pour communiquer avec une unité de commande de processus centrale, dans lequel le dispositif contient un ensemble avec capteur et/ou actionneur ainsi qu'une électronique de processus,
**caractérisé en ce que**
l'ensemble de capteur ou d'actionneur (12) respectivement (14) contient des moyens de mémorisation de données (148, 348) respectivement séparés proches du capteur, respectivement de l'actionneur sur lesquels uniquement les données spécifiques au capteur, respectivement à l'actionneur sont mémorisées, et l'électronique de processeur (16) contient des moyens de mémorisation de données propres séparés, sur lesquels uniquement les données d'application spécifiques à l'appareil sont mémorisées, de sorte que les données de capteur, respectivement d'actionneur soient séparées physiquement des données de processus.

2. Dispositif selon la revendication 1,
**caractérisé en ce que**
pour détecter ou pour influencer une grandeur physique et pour communiquer, l'ensemble de capteur ou d'actionneur est relié à une électronique de processus (16) centrale, reliée via un système de bus (18).

3. Dispositif selon la revendication 1 ou 2,
**caractérisé en ce que**
dans le dispositif (10) une grandeur physique détectée par un dispositif d'adaptation et de transmission (14) peut être numérisée et transmise via une interface numérique (146), respectivement une grandeur de commande numérique peut être introduite via l'interface (346) dans le dispositif (30) et peut être adaptée au module d'actionneur (32) dans le dispositif d'adaptation et de transmission (34) et peut être convertie en une grandeur de commande analogique.

4. Dispositif selon une des revendications précédentes,
**caractérisé en ce**
**qu'**au niveau d'un module de capteur (12) dans le dispositif d'adaptation et de transmission (14) au moins un convertisseur A/N (142) est disposé, dans lequel le signal de mesure analogique peut être introduit et qui entreprend une numérisation du signal de mesure et au niveau duquel le signal de mesure numérique peut être introduit dans le système de bus (18) via une interface (146).

5. Dispositif selon une des revendications précédentes,
**caractérisé en ce**
**qu'**au niveau d'un module d'actionneur (32) dans le dispositif d'adaptation et de transmission (34) un convertisseur N/A (342) est disposé, dans lequel une grandeur de commande numérique introduite via une interface (346) peut être introduite à des fins de conversion dans la grandeur de commande analogique.

6. Dispositif selon une des revendications précédentes,
**caractérisé en ce que**
dans le dispositif d'adaptation et de transmission (14, 34) un dispositif de mémorisation (348, 148) est disposé, dans lequel des données spécifiques du module de capteur, respectivement d'actionneur (12, 32) peuvent être mémorisées et dans lequel est disposé un contrôleur (144, 344), qui est prévu au niveau d'un module de capteur (12) pour adapter le signal de mesure numérisé, respectivement au niveau d'un module d'actionneur (32) pour adapter la grandeur de commande numérique au moyen des données spécifiques du module de capteur/actionneur (12, 32) provenant du dispositif de mémorisation (348, 148).

7. Dispositif selon une des revendications précédentes,
**caractérisé en ce que**
le dispositif d'adaptation et de transmission (14, 34) avec l'interface numérique (146, 346) est disposé dans l'environnement direct du module de capteur, respectivement d'actionneur (12, 32).

8. Dispositif selon une des revendications précédentes,
**caractérisé en ce que**
le module de capteur, respectivement d'actionneur (12, 32) est intégré dans un boîtier avec le dispositif d'adaptation et de transmission (14, 34).

9. Dispositif selon une des revendications précédentes,
**caractérisé en ce que**
le module de capteur, respectivement d'actionneur (12, 32) et le dispositif d'adaptation et de transmission (14, 34) présentent une alimentation électrique commune.

10. Dispositif selon une des revendications précédentes,
**caractérisé en ce que**
le dispositif (10, 30) présente plusieurs dispositifs d'interface différents (146, 346) pour la liaison avec différents systèmes de bus (18) ou pour l'utilisation de différents protocoles et/ou appareils de commande et de manipulation externes.

11. Dispositif selon une des revendications précédentes,
**caractérisé en ce**
**qu'**une adaptation spécifique au module de capteur/actionneur du signal de mesure numérisé, respectivement de la grandeur de commande numérisée peut être obtenue au moyen du dispositif d'adaptation et de transmission (14, 34).

12. Dispositif selon une des revendications précédentes,
**caractérisé en ce**
**qu'**une adaptation spécifique à l'application du signal de mesure numérisé ou de la grandeur de commande numérisée peut être entreprise dans l'unité de commande de processus (16) centrale.

13. Dispositif selon une des revendications précédentes,
**caractérisé en ce**
**qu'**au niveau d'un module de capteur (12) le signal de mesure numérisé peut être adapté à différents dispositifs d'interface (146) au moyen de données spécifiques au capteur mémorisées dans le dispositif d'adaptation et de transmission (14).

14. Dispositif selon une des revendications précédentes,
**caractérisé en ce**
**qu'**au niveau d'un module d'actionneur (32) la grandeur de commande numérique introduite via une interface (346) peut être adaptée dans le dispositif d'adaptation et de transmission (34) au moyen des données spécifiques à l'actionneur mémorisées à différents modules d'actionneur.

15. Dispositif selon une des revendications précédentes,
**caractérisé en ce**
**qu'**un calibrage du signal de mesure numérisé ou de la grandeur de commande numérique est prévu au moyen de l'adaptation spécifique au module de capteur/actionneur.

16. Dispositif selon une des revendications précédentes,
**caractérisé en ce**
**qu'**une linéarisation du signal de mesure numérisé ou de la grandeur de commande numérique est prévue au moyen de l'adaptation spécifique au module de capteur/actionneur.

17. Dispositif selon une des revendications précédentes,
**caractérisé en ce que**
sur le signal de mesure numérisé ou la grandeur de commande numérique, une adaptation spécifique au module de capteur/actionneur peut être employée au moyen d'un facteur de correction.

18. Dispositif selon une des revendications précédentes,
**caractérisé en ce que**
le signal de mesure numérisé ou la grandeur de commande numérique peut être comparé(e) avec les valeurs de comparaison mémorisées dans le dispositif de mémorisation (148, 348).

19. Dispositif selon une des revendications précédentes,
**caractérisé en ce que**
le dispositif d'adaptation et de transmission (14, 34) reçoit, mémorise et transmet à l'unité de commande de processus (16) les données significatives de maintenance du module de capteur/actionneur (12, 32).

20. Procédé d'exploitation d'un système d'analyse, dans lequel les données de capteur, respectivement d'actionneur spécifiques individuelles sont déposées dans une mémoire proche du capteur/proche de l'actionneur, et les données de fonctionnement et d'application du système global sont déposées dans une mémoire proche du processeur ou sur une carte de processeur, de telle sorte que des données de capteur/actionneur soient mémorisées de manière séparée physiquement des données d'application du système, dans lequel une grandeur physique est reçue par un module de capteur (12) et est convertie en un signal de mesure analogique et numérisée à proximité du capteur et adaptée spécifiquement au capteur et est adaptée en vue de la transmission via des interfaces différentes, respectivement dans lequel une grandeur de commande introduite via un système de bus (18) est adaptée à un module d'actionneur (32) au moyen de données spécifiques à l'actionneur mémorisées et est convertie en une grandeur de commande analogique, qui est introduite dans un élément de réglage d'un module d'actionneur (32), qui influence la grandeur physique en fonction de la grandeur de commande.
